# EUROPÄISCHE PATENTSCHRIFT

(11) **EP 0 060 412 B1**
(45) Veröffentlichungstag und Bekanntmachung des Hinweises auf die Patenterteilung: **08.05.1985**
(21) Anmeldenummer: 82101329.9
(22) Anmeldetag: 22.02.1982
(51) Int. Cl.: F15B 15/22, F16K 31/08

(54) **Einrichtung zur Endabbremsung des Arbeitskolbens eines doppeltwirkenden Arbeitszylinders**
End-of-stroke cushioning device for a piston of a double-acting cylinder
Dispositif de freinage en fin de course d'un piston de cylindre à double effet

(30) Priorität: 16.03.1981 DE 3110132
(43) Veröffentlichungstag der Anmeldung: 22.09.1982
(73) Patentinhaber: WABCO Westinghouse Steuerungstechnik GmbH & Co., D-3000 Hannover 91 (DE)
(72) Erfinder: Kemner, Axel, D-3004 Isernhagen 1 (DE); Göttling, Helmut, D-3004 Isernhagen 4 (DE); Heise, Rolf, D-3000 Hannover (DE); Dannenberg, Werner, D-3005 Hemmingen 4 (DE); Pfeifer, Hans-Jürgen, D-3013 Barsinghausen (DE); Kamke, Wolf-Dietrich, D-3167 Burgdorf (DE); Ortmann, Walter, D-3000 Hannover 21 (DE)
(74) Vertreter: Schrödter, Manfred, Dipl.-Ing.

## Beschreibung

Die Erfindung betrifft eine Einrichtung zur Endabbremsung des Arbeitskolbens eines doppeltwirkenden Arbeitszylinders gemäß dem Oberbegriff des Patentanspruchs 1.

Derartige doppeltwirkende Arbeitszylinder mit Endabbremsung werden überall dort eingesetzt, wo es erforderlich ist, in zwei Richtungen zunächst eine schnelle Bewegung zu übertragen und anschließend die Bewegung relativ langsam zu verzögern. Dies ist z. B. bei automatischen Türschließeinrichtungen erforderlich.

Eine bekannte Einrichtung der vorstehend erwähnten Art (Türzylinder 422 802 Europa-Katalog der Fa. WABCO Fahrzeugbremsen GmbH) ist derart aufgebaut, daß jede Kammer des doppeltwirkenden Arbeitszylinders über einen gedrosselten Durchgang ständig mit einem Druckmittelanschluß verbunden ist und über je ein hubabhängig gesteuertes Ventil mit relativ großem Querschnitt mit dem Druckmittelanschluß verbindbar ist. Das Ventil ist so ausgebildet und so angeordnet, daß es beim Erreichen einer vorgegebenen Position des Arbeitskolbens automatisch geschlossen wird, so daß die zu entlüftende Kammer dann nur noch über den gedrosselten Durchgang entlüftet wird.

Die beschriebene stufenweise Entlüftung erfolgt bei der kolbenstangenseitigen Kammer dadurch, daß die Kolbenstange abgestuft ist und das dickere, dem Kolben zugewandte Teil der Kolbenstange mit einer in einer Zwischenwand des Zylinders angeordneten Ringdichtung das erwünschte Ventil für die Absperrung der Entlüftung großen Querschnitts von der kolbenstangenseitigen Kammer bildet. Die Ringdichtung weist eine die Belüftung der kolbenstangenseitigen Kammer ermöglichende Dichtlippe auf, die bei der Entlüftung am dickeren Teil der Kolbenstange dichtend anliegt.

Da bei dieser bekannten Anordnung die Kolbenstange abgestuft und die Druckdichtung im Zylinderdeckel für den dünneren Teil der Kolbenstange bemessen ist, ist eine Verlängerung des Zylinders erforderlich, die den dickeren Teil der Kolbenstange aufnehmen kann.

Aus der DE-A-2 063 223 ist eine magnetisch betätigbare Ventileinrichtung bekannt, die, an einem doppeltwirkenden Arbeitszylinder angeordnet, zur Entlüftung der jeweils vom Druckmittel beaufschlagten Kammer des Arbeitszylinders bei Annäherung des Arbeitskolbens an seine Endlage dient Mit dieser bekannten Ventileinrichtung läßt sich eine nicht nutzbare Verlängerung des Arbeitszylinders weitgehend vermeiden. Von Nachteil ist bei dieser Ventileinrichtung jedoch, daß der das Ventil schaltende Magnet vom Arbeitskolben mechanisch auf den Ventilverschlußkörper zu bewegt werden muß. Bedingt durch diese Ausbildung der Ventileinrichtung kann der Weg, der vom Kolben mit verringerter Geschwindigkeit zurückgelegt werden soll, um ein hartes Anschlagen des Kolbens am Zylinderdeckel zu verhindern, nur sehr kurz bemessen sein. Bei großen Arbeitszylindern, deren Kolben eine relativ große zu beschleunigende bzw. zu verzögernde Masse aufweisen, reicht dieser kurze Weg oft nicht aus, um die Kolbengeschwindigkeit wirksam zu verringern.

Der Erfindung liegt deshalb die Aufgabe zugrunde, eine Einrichtung der eingangs genannten Art zu schaffen, bei der die beschriebene, für die Nutzung des Arbeitskolbens und somit der Kolbenstange nicht nutzbare Verlängerung des Zylinders mit einfachen Mitteln vermieden wird und welche eine sichere und ausreichende Verringerung der Geschwindigkeit des Kolbens vor Erreichen seiner Endlage gewährleistet.

Diese Aufgabe wird mit der im Patentanspruch 1 angegebenen Erfindung gelöst.

Vorteilhafte Weiterbildungen und Ausgestaltungen der Erfindung sind in den Unteransprüchen aufgezeigt.

Die erfindungsgemäße Einrichtung zeichnet sich neben kompakter und kurzer Bauweise des Arbeitszylinders dadurch aus, daß sowohl die in die Druckmittelkammern einzusteuernde Druckluft als auch die aus den Druckmittelkammern ausströmende Druckluft zum Schalten der Ventile benutzt wird, wodurch die Verwendung von kleinen Schalt- und Haltemagneten ermöglicht wird.

Gemäß einer vorteilhaften Weiterbildung der Erfindung ist es möglich, den abgebremsten Hub des Arbeitskolbens durch Verschieben des magnetisch beeinflußbaren Rückschlagventils auf dem Arbeitszylinder zu verändern.

Anhand von zwei Ausführungsbeispielen wird die Erfindung nachstehend näher erläutert. Es zeigt
Fig. 1 einen doppeltwirkenden Arbeitszylinder mit einem Rückschlagventil, über welches eine Be- und Entlüftungsöffnung verschließbar ist, wobei das Rückschlagventil mittels eines am Ventilverschlußkörper befestigten Permanentmagneten und der in einen magnetisierbaren und einen nicht magnetisierbaren Teil unterteilten Kolbenstange in der Offenstellung haltbar ist, und
Fig. 2 einen doppeltwirkenden Arbeitszylinder, welcher ein zum Verschließen einer Be- und Entlüftungsöffnung dienendes Rückschlagventil aufweist, das von zwei Permanentmagneten schaltbar ist, wobei ein Permanentmagnet am Ventilverschlußkörper und ein Permanentmagnet auf der Kolbenstange angeordnet ist.

Fig. 1 zeigt einen doppeltwirkenden Arbeitszylinder, welcher durch einen mit einer Kolbenstange 1, 36 versehenen Arbeitskolben 21 in eine kolbenstangenseitige erste Druckmittelkammer 19 und eine bezüglich der ersten Druckmittelkammer 19 auf der anderen Seite des Arbeitskolbens 21 angeordnete zweite Druckmittelkammer 22 unterteilt ist. Die Kolbenstange 1, 36 wird durch eine in der die erste Druckmittelkammer 19 abschließenden Stirnwand angeordnete, mit einem Dichtelement 37 versehene Kolbenstangendurchführung aus dem Arbeitszylinder herausgeführt. Ein auf dem Umfang des Arbeitskolbens 21 angeordneter Dichtring 20 dichtet die erste Druckmittelkammer 1 gegen die zweite Druckmittelkammer 22 ab. Die Kolbenstange 1, 36 ist in einen nicht magnetisierbaren Teil 36 und einen magnetisierbaren Teil 1 im Verhältnis von in etwa 1 : 3 unterteilt. Der Arbeitszylinder weist zwei Druckmittelanschlüsse 13 und 23 auf, die über ein nicht gezeigtes Mehrwegeventil mit ei₋ ner Druckmittelquelle in Verbindung bringbar sind. Der Druckmittelanschluß 13 ist Bestandteil eines Schnellentlüftungsventils, welches einen Dichtsitz 12, einen Auslaßsitz 9 sowie einen fliegend gelagerten Ventilverschlußkörper 11 aufweist. Der Anschluß 23 ist ebenfalls Bestandteil eines Schnellentlüftungsventils, welches einen Dichtsitz 24, einen Auslaßsitz 26 sowie einen fliegend gelagerten Ventilverschlußkörper 25 aufweist.

Beide Schnellentlüftungsventile 19, 11, 12 und 24, 25, 26 weisen je einen zur Atmosphäre führenden Druckmittelauslaß 7 und 27 auf.

An das mit dem Anschluß 13 versehene Schnellentlüftungsventil 9, 11, 12 schließt sich ein in das Arbeitszylindergehäuse integriertes Rückschlagventil an, welches aus einem Ventilsitz 14, einem Ventilverschlußkörper 15 und einer sich an einen Gehäuseabsatz 2 abstützenden, den Ventilverschlußkörper 15 in Richtung auf den Ventilsitz 14 zu beaufschlagenden Druckfeder 18 besteht. Ein Permanentmagnet 17 ist mit dem Ventilverschlußkörper 15 fest verbunden. Der Hub des Ventilverschlußkörpers 15 und somit auch des Permanentmagneten 17 wird in Richtung auf die Offenstellung zu durch einen im Ventilgehäuse vorgesehenen Anschlag 3, auf welchen sich eine mit dem Ventilverschlußkörper 15 fest verbundene Scheibe 5 auflegt, begrenzt. In der Scheibe 5 sind Durchlässe 4 vorgesehen, über welche die erste Druckmittelkammer 19 mit einer als Bypass dienenden Drosselbohrung 8 ständig verbunden ist. Die Drosselbohrung 8 führt zum Auslaß 7 des Schnellentlüftungsventils 9, 11, 12. Mittels einer Einstellschraube 6 ist der Querschnitt der Drosselbohrung 8 veränderbar.

Das Kolbenstangenteil 36 weist eine in axialer Richtung verlaufende, den Arbeitskolben 21 durchdringende Bohrung 34 auf, welche mit einem an der die zweite Druckmittelkammer 22 des Arbeitszylinders abschließenden Stirnseite angeordneten Dorn 32 steckerartig zusammenwirkt.

Der Dorn 32 weist eine in Längsrichtung verlaufende Bohrung 33 auf, über welche die zweite Druckmittelkammer 22 mit einem Kanal 28 und weiter mit dem zur Atmosphäre führenden Druckmittelauslaß 27 des Schnellentlüftungsventils 24, 25, 26 verbindbar ist. Eine Drosselbohrung 29 stellt eine ständige Verbindung zwischen der zweiten Druckmittelkammer 22 und dem Druckmittelauslaß 27 her. Der Querschnitt der Drosselbohrung 29 ist mittels einer Einstellschraube 30 veränderbar. An seiner rechten Stirnseite weist der Arbeitszylinder eine Befestigungsöse 31 auf.

Die Funktion dieses Arbeitszylinders mit der Einrichtung zur Endabbremsung des Arbeitskolbens wird nachstehend näher erläutert.

Es wird angenommen, daß die erste Druckmittelkammer 19 des Arbeitszylinders belüftet und die zweite Druckmittelkammer 22 des Arbeitszylinders entlüftet ist, so daß sich der Arbeitskolben 21 in seiner rechten Endlage befindet. Der Dorn 32 wird in dieser Endlage des Arbeitskolbens 21 von der im nicht magnetisierbaren Teil 36 der Kolbenstange angeordneten Bohrung 34 aufgenommen. Am Anschluß 13 des zur ersten Druckmittelkammer 19 gehörigen Schnellentlüftungsventils 9,11, 12 und in der ersten Druckmittelkammer 19 steht Druckmittel an. Der Ventilverschlußkörper 11 des Schnellentlüftungsventils 9, 11, 12 wird vom Druckmittel am Anschluß 13 auf dem Auslaßsitz 9 gehalten, so daß das Druckmittel nicht über den Druckmittelauslaß 7 aus der ersten Druckmittelkammer 19 entweichen kann.

Der Ventilverschlußkörper 15 des Rückschlagventils 14, 15, 18 ist beim Belüften der ersten Druckmittelkammer 19 durch die Kraft des Druckmittels gegen die Kraft der Druckfeder 18 in Richtung auf den Anschlag 3 zu verschoben und das Rückschlagventil 14, 15, 18 so in die Offenstellung gebracht worden. Der mit dem Permanentmagneten 17 verbundene Ventilverschlußkörper 15 wird durch die Kraft des Druckmittels in dieser Stellung gehalten. Eine zusätzliche Haltekraft wird durch das Magnetfeld, welches sich um den magnetisierbaren Teil 1 der Kolbenstange und den Permanentmagneten 17 aufgebaut hat, erzeugt.

Soll der Arbeitskolben 21 in seine linke Endlage gebracht und die Kolbenstange 1, 36 aus dem Arbeitszylinder ausgefahren werden, so wird das zwischen der nicht gezeigten Druckmittelquelle und den Anschlüssen 13, 23 angeordnete, ebenfalls nicht dargestellte Ventil umgeschaltet.

Über den Anschluß 23, das Schnellentlüftungsventil 24, 25, 26 sowie den Kanal 28 und die Bohrung 29 bzw. 33 wird die zweite Druckmittelkammer 22 belüftet. Gleichzeitig wird die zum Anschluß 13 führende Druckmittelleitung entlüftet. Durch die Verschiebung des Arbeitskolbens 21 in Richtung auf die erste Druckmittelkammer 19 zu wird das in der ersten Druckmittelkammer 19 befindliche Druckmittel über das geöffnete Rückschlagventil 14, 15, 18, die Drosselbohrung 8, den Durchlaß 10 und den Druckmittelauslaß 7 aus der ersten Druckmittelkammer 19 herausgedrückt. Das durch den Durchlaß 10 hindurchströmende Druckmittel bewirkt, daß der Ventilverschlußkörper 11 sich auf den Dichtsitz 12 des Schnellentlüftungsventils auflegt.

Der Druckmittelanschluß 13 ist jetzt geschlossen, und der Druckmittelauslaß 7 ist geöffnet. Durch das geöffnete Rückschlagventil 14, 15, 18 sowie den Durchlaß 10 entweicht das Druckmittel aus der ersten Druckmittelkammer 19 zunächst schnell zur Atmosphäre.

Das Rückschlagventil 14, 15, 18 wird so lange in der Offenstellung gehalten, wie sich das magnetisierbare Teil 1 der Kolbenstange 1, 36 im Bereich des mit dem Ventilverschlußkörper 15 verbundenen Permanentmagneten 17 befindet.

Ist die Kolbenstange 1, 36 so weit aus dem Arbeitszylinder ausgefahren, daß das mägnetisierbare Teil 1 der Kolbenstange 1, 36 den Bereich des Permanentmagneten 17 verlassen hat, so wird der Ventilverschlußkörper 15 von der Druckfeder 18 zurückgestellt und kommt am Ventilsitz 14 zur Anlage. Das aus der ersten Druckmittelkammer 19 verdrängte Druckmittel gelangt jetzt nur noch über die Drosselbohrung 8 zum Druckmittelauslaß 7 des Schnellentlüftungsventils 9, 11, 12.

Dadurch, daß das Druckmittel jetzt nur noch gedrosselt aus der ersten Druckmittelkammer 19 entweichen kann, wird die Bewegung des Arbeitskolbens 21 in Richtung auf seine linke Endstellung zu verlangsamt. Die Schließkraft der auf den Ventilverschlußkörper 15 einwirkenden Druckfeder 18 wird durch den die Ringfläche der mit dem Ventilverschlußkörper 15 fest verbundenen Scheibe 5 und die Stirnfläche des Permanentmagneten 17 beaufschlagenden Druck aus der ersten Druckmittelkammer 19 verstärkt

Soll die Kolbenstange 1, 36 wieder in den Arbeitszylinder eingefahren werden, so wird der Anschluß 13 des Schnellentlüftungsventils 9, 11, 12 mit der Druckmittelquelle verbunden und die Druckmittelzufuhr zum Anschluß 23 des zur zweiten Druckmittelkammer 22 gehörigen Schnellentlüftungsventils 24, 25, 26 gesperrt.

Durch die Kraft des Druckmittels wird der Ventilverschlußkörper 11 des Schnellentlüftungsventils 9, 11, 12 vom Dichtsitz 12 abgehoben und gegen den Auslaßsitz 9 gedrückt. Das durch das Schnellentlüftungsventil 9, 11, 12 in den Durchlaß 10 strömende Druckmittel beaufschlagt die dem Schnellentlüftungsventil 9, 11, 12 zugewandte Fläche des Ventilverschlußkörpers 15 des Rückschlagventils 14,15,18 und verschiebt den Ventilverschlußkörper 15 und somit den Permanentmagneten 17 entgegen der Kraft der Druckfeder 18 in Richtung auf den Anschlag 3 zu. Durch das nun geöffnete Rückschlagventil 14, 15, 18 gelangt Druckmittel in die erste Druckmittelkammer 19, wodurch eine Verschiebung des Arbeitskolbens 21 in Richtung auf die zweite Druckmittelkammer 22 zu bewirkt wird.

Der Druck in der zweiten Druckmittelkammer 22 wird zuerst über die im Dorn 32 vorgesehene Bohrung 33 und die Drosselbohrung 29 sowie den Druckmittelauslaß 27 schnell abgebaut. Sobald der Dorn 32 von der im Dichtelement 35 versehenen, im Arbeitskolben 21 sowie in dem Kolbenstangenteil 36 angeordneten Bohrung 34 aufgenommen wird, kann das Druckmittel nur noch über die Drosselbohrung 29 aus der zweiten Druckmittelkammer 22 entweichen. Folglich fährt der Arbeitskolben 21 jetzt verlangsamt bis in seine rechte Endlage.

Das der ersten Druckmittelkammer 19 zugeordnete Rückschlagventil 14,15,18 bleibt weiterhin geöffnet, da sich der magnetisierbare Teil 1 der Kolbenstange 1, 36 im Bereich des Permanentmagneten 17 befindet.

Der in Fig. dargestellte Arbeitszylinder ist durch einen mit einer Kolbenstange 38 versehenen Arbeitskolben 66 in eine kolbenstangenseitige erste Druckmittelkammer 71 und eine gegenüber der ersten Druckmittelkammer 71 auf der anderen Seite des Arbeitskolbens 66 angeordnete zweite Druckmittelkammer 65 unterteilt. Die Kolbenstange 38 wird durch eine mit einer ringförmigen Dichtung 39 versehene Kolbenstangendurchführung aus dem Arbeitszylinder herausgeführt.

Der Arbeitskolben 66 weist eine in Umfangsrichtung verlaufende Dichtung 68 auf, mittels welcher die beiden Druckmittelkammern 71, 65 druckdicht voneinander getrennt werden.

Auf dem Arbeitszylinder ist ein Rückschlagventil befestigt, welches einen Ventilsitz 47 und einen von einer Druckfeder 43 in Richtung auf den Ventilsitz 47 zu beaufschlagten Ventilver- schlußkör^{p}er 46 aufweist. Ein mit dem Ventilverschlußkörper 46 fest verbundener Eisenkern 42 ist in einem ringförmigen ersten Permanentmagneten-41, welcher im Ventilgehäuse angeordnet ist, verschiebbar gelagert. Das Rückschlagventil 47,46,43 ist einerseits über eine Druckmittelleitung 40 mit der ersten Druckmittelkammer 71 des Arbeitszylinders und andererseits über einen Kanal 48 mit einem ersten Schnellentlüftungsventil verbunden, welches einen Druckmittelanschluß 52, einen Dichtsitz 51, einen Auslaßsitz 49, einen zur Atmosphäre führenden Druckmittelauslaß 53 sowie einen fliegend gelagerten Ventilverschlußkörper50 aufweist.

Zwischen der von der ersten Druckmittelkammer 71 des Arbeitszylinders zum Rückschlagventil46, 47, 43 führenden Druckmittelleitung 40 und dem vom Rückschlagventil 47, 46, 43 zum Schnellentlüftungsventil 49, 50, 51 führenden Kanal 48 ist im Ventilgehäuse eine Drosselbohrung 45 angeordnet. Der Querschnitt der Drosselbohrung 45 ist mittels einer Einstellschraube 44 veränderbar.

Der Druckmittelanschluß 52 des Schnellentlüftungsventils 49, 50, 51 ist über ein nicht dargestelltes Umschaltventil mit einer Druckmittelquelle verbindbar.

Ein zweites, mit dem Arbeitszylinder fest verbundenes Schnellentlüftungsventil ist über einen Druckmittelanschluß 54 und das Umschaltventil ebenfalls mit der Druckmittelquelle verbindbar. Das zweite Schnellentlüftungsventil weist einen Dichtsitz 55, einen Auslaßsitz 57, einen fliegend gelagerten Ventilverschlußkörper 56 sowie einen zur Atmosphäre führenden Druckmittelauslaß 58 auf.

Über einen Kanal 59 sowie eine in einem Dorn 64 vorgesehene Bohrung 63 ist das Schnellent lüftungsventil 55, 56, 57 mit der zweiten Druckmittelkammer 65 des Arbeitszylinders verbunden.

Der Dorn 64 ist an der die zweite Druckmittelkammer 65 begrenzenden Stirnseite des Arbeitszylinders fest angeordnet und bildet zusammen mit einer den Arbeitskolben 66 in axialer Richtung durchdringender und sich ein Stück in die Kolbenstange 38 erstreckenden Bohrung 70 ein Ventil. Die Bohrung 70 wird im Bereich der Stirnseite des Arbeitskolbens 66 von einem Dichtring 67 umschlossen.

Eine in der die zweite Druckmittelkammer 65 begrenzenden Stirnwand des Arbeitszylinders angeordnete Drosselbohrung 61 verbindet die zweite Druckmittelkammer 65 mit dem zum Schnellentlüftungsventil 55, 56, 57 führenden Kanal 59. Mittels einer Einstellschraube 62 ist der Querschnitt der Drosselbohrung 61 veränderbar.

Auf der Kolbenstange 38 ist in der Nähe des Arbeitskolbens 66 ein zweiter ringförmiger Permanentmagnet 69 angeordnet.

An der rechten Stirnseite des Arbeitszylinders ist eine Halterung 60 vorgesehen.

Die Funktion des Arbeitszylinders mit der Einrichtung zur Endabbremsung des Arbeitskolbens wird im folgenden näher erläutert.

Es wird angenommen, daß der Arbeitskolben 66 sich in seiner rechten Endlage befindet und die Kolbenstange 38 in den Arbeitszylinder eingefahren ist.

Die zweite Druckmittelkammer 65 ist entlüftet, und die erste Druckmittelkammer 71 ist belüftet.

Beim Belüften der ersten Druckmittelkammer 71 ist der Ventilverschlußkörper 46 des Rückschlagventils 46, 47, 43 zusammen mit dem Eisenkern 42 vom Druckmittel in Richtung auf das Arbeitszylindergehäuse zu verschoben und so das Rückschlagventil 46, 47, 43 geöffnet worden. Der Permanentmagnet 41 ist so angeordnet und so ausgelegt, daß er den Eisenkern 42 mit dem Ventilverschlußkörper 46 gegen die Kraft der Druckfeder43 in der vom Ventilsitz 47 abgehobenen Lage hält.

Soll der Arbeitskolben 66 in seine linke Endlage gebracht und so die Kolbenstange 38 aus dem Arbeitszylinder ausgefahren werden, so wird die Druckmittelzufuhr zum Druckmittelanschluß 52 des der ersten Druckmittelkammer 71 zugeordneten Schnellentlüftungsventils 49, 50, 51 unterbrochen und über das der zweiten Druckmittelkammer 65 zugeordnete Schnellentlüftungsventil 55, 56, 57, den Kanal 59 und die Bohrung 61 bzw. 63 Druckmittel in die zweite Druckmittelkammer 65 eingesteuert.

Durch die Verschiebung des Arbeitskolbens 66 in Richtung auf die erste Druckmittelkammer 71 zu verschiebt das aus der ersten Druckmittelkammer 71 austretende Druckmittel den Ventilverschlußkörper 50 in Richtung auf den Dichtsitz 51 zu. Durch das geöffnete Rückschlagventil 46, 47, 43, den Kanal 48, das Schnellentlüftungsventil 49, 50 und den Druckmittelauslaß 53 wird der Druck in der ersten Druckmittelkammer 71 zunächst schnell abgebaut.

Hat der auf der Kolbenstange 38 angeordnete zweite Permanentmagnet 69 durch die Verschiebung des Arbeitskolbens 66 den Wirkungsbereich des im Ventilgehäuse angeordneten ersten Permanentmagneten 41 erreicht, so hebt der zweite Permanentmagnet 69 die Kraft des ersten Permanentmagneten 41 auf (erster und zweiter Permanentmagnet sind gegensätzlich gepolt zueinander angeordnet).

Durch die Kraft der Druckfeder 43 wird der Ventilverschlußkörper 46 gegen den Ventilsitz 47 gedrückt, so daß das Rückschlagventil 46, 47, 43 wieder geschlossen ist.

Das Druckmittel kann jetzt nur noch über die Drosselbohrung 45 zum Druckmittelauslaß 53 gelangen.

Die weitere Verschiebung des Arbeitskolbens 66 bis in seine linke Endlage erfolgt jetzt verlangsamt.

Soll die Kolbenstange 38 wieder in den Arbeitszylinder eingefahren werden, so wird der Druckmittelanschluß 52 des ersten Schnellentlüftungsventils 49, 50, 51 mit der Druckmittelquelle verbunden und die Druckmittelzufuhr zum Druckmittelanschluß 54 des der zweiten Druckmittelkammer 65 zugeordneten Schnellentlüftungsventils 55, 56, 57 gesperrt.

Durch das erste Schnellentlüftungsventil 49, 50, 51, das Rückschlagventil 46, 47, 43 und die Druckmittelleitung 40 strömt Druckmittel in die erste Druckmittelkammer 71 des Arbeitszylinders und verschiebt den Arbeitskolben 66 in Richtung auf die zweite Druckmittelkammer 65 zu. Der Druck in der zweiten Druckmittelkammer 65 wird zunächst über die im Dorn 64 vorgesehene Bohrung 63, die Drosselbohrung 61, den Kanal 59 und den Druckmittelauslaß 58 schnell abgebaut. Sobald der Dorn 64 von der mit dem Dichtelement 67 versehenen, im Arbeitskolben 66 sowie in der Kolbenstange 38 angeordneten Bohrung 70 aufgenommen wird, kann das Druckmittel nur noch über die Drosselbohrung 61 aus der zweiten Druckmittelkammer 65 entweichen. Der Arbeitskolben 66 fährt jetzt verlangsamt bis in seine rechte Endlage.

## Patentansprüche

1. Einrichtung zur Endabbremsung des mit einer Kolbenstange (1, 36) versehenen Arbeitskolbens (21) eines doppeltwirkenden Arbeitszylinders, welche die folgenden Merkmale aufweist:
a) eine der Druckmittelkammern (19) des Arbeitszylinders ist mit dem zugeordneten Druckmittelanschluß (13) zur Druckmitteleinsteuerung bzw. zum Ausbringen des Druckmittels über ein Rückschlagventil (15, 14) verbunden, wobei das Rückschlagventil (15,14) so angeordnet ist, daß es in Richtung auf die Druckmittelkammer (19) zu in die Offenstellung bringbar ist;
b) die Druckmittelkammer (19) ist weiterhin über eine mit einer Drossel (6) versehenen Bohrung (8) direkt mit dem Druckmittelanschluß (13) verbunden;
c) das Rückschlagventil (15, 14) ist so angeordnet und so ausgebildet, daß beim Ausbringen des Druckmittels aus der Druckmittelkammer (19) zunächst das Rückschlagventil (14, 15) geöffnet und nach Erreichen einer vorgegebenen Position des Arbeitskolbens (21) vor Hubende das Rückschlagventil (14, 15) geschlossen ist, so daß das vom Arbeitskolben (21) verdrängte Druckmittel zunächst durch das geöffnete Rückschlagventil (15, 14) im wesentlichen ungehindert ausströmen kann und bei geschlossenem Rückschlagventil die Drossel (6) passieren muß;
gekennzeichnet durch die folgenden Merkmale:
d) der Ventilverschlußkörper (15) des Rückschlagventils (15,14) wird in Schließrichtung von einer Feder (18) beaufschlagt;
e) dem Ventilverschlußkörper (15) ist ein Permanentmagnet (17) zugeordnet, welcher mit einer dem Arbeitskolben (21) zugeordneten, in axialer Richtung unterschiedliche magnetische Eigenschaften aufweisenden Baueinheit (1, 36) zusammenwirkt, derart, daß der federbelastete Ventilverschlußkörper (15) während des Hubes zunächst durch die Magnetkraft in der Offenstellung gehalten wird und die Magnetkraft aufgehoben wird, sobald der Arbeitskolben (21) die vorgegebene Position vor Hubende erreicht.

2. Einrichtung nach Anspruch 1, gekennzeichnet durch die folgenden Merkmale:
a) der Ventilverschlußkörper (15) des Rückschlagventils (14, 15, 18) ist mit einem Permanentmagneten (17) fest verbunden;
b) zur Bewegung des Permanentmagneten (17) ist die Baueinheit (1, 36) in axialer Richtung in einen aus magnetisierbarem Material bestehenden Bereich (1) und einen aus nicht magnetisierbarem Material bestehenden Bereich (36) unterteilt, wobei der aus nicht magnetisierbarem Material bestehende Bereich (36) nahe der Endlage des Arbeitskolbens (21) dem Permanentmagneten (17) radial innen gegenüberliegt.

3. Einrichtung nach Anspruch 2, dadurch gekennzeichnet, daß die Baueinheit von der Kolbenstange (1, 36) gebildet wird.

4. Einrichtung nach Anspruch 1, gekennzeichnet durch die folgenden Merkmale:
a) am Ventilverschlußkörper (46) des Rückschlagventils (46, 47, 43) ist ein Eisenkern (42) angeordnet;
b) dem Eisenkern (42) ist ein erster Permanentmagnet (41) zugeordnet, der den mit dem Eisenkern (42) verbundenen Ventilverschlußkörper (46) entgegen der Schließkraft der Feder (43) in der vom Ventilsitz (47) abgehobenen Stellung halten kann;
c) dem Arbeitskolben (66) ist ein zweiter Permanentmagnet (69) zugeordnet, der so angeordnet ist, daß er die Haltekraft des ersten Permanentmagneten (41) bei Annäherung des Arbeitskolbens (66) an seine Endlage aufhebt.

5. Einrichtung nach Anspruch 4, dadurch gekennzeichnet, daß der zweite Permanentmagnet (69) auf der Kolbenstange (38) des Arbeitskolbens (66) angeordnet ist.

6. Einrichtung nach einem der Ansprüche 1 bis 5, dadurch gekennzeichnet, daß beiden Druckmittelkammern (19, 22) des Arbeitszylinders je eine Einrichtung zur Endabbremsung des Arbeitskolbens zugeordnet ist.

7. Einrichtung nach einem der vorhergehenden Ansprüche, dadurch gekennzeichnet, daß das Rückschlagventil (14, 15, 18) gegen die Kraft einer Druckfeder (18) in die Offenstellung bringbar ist.

8. Einrichtung nach einem der Ansprüche 1 bis 6, gekennzeichnet durch die folgenden Merkmale:
a) zwischen dem Rückschlagventil (14, 15, 18) und dem Druckmittelanschluß (13) ist ein Schnellentlüftungsventil (9, 11, 12) angeordnet;
b) das Schnellentlüftungsventil (9, 11, 12) ist so ausgebildet und so angeordnet, daß es bei Druckmitteleinsteuerung in die zugeordnete Druckmittelkammer (19) des Arbeitszylinders einen mit dem Rückschlagventil (14, 15, 18) in Verbindung stehenden, zur Atmosphäre hin führenden Auslaß (7) verschließt und die Verbindung zwischen Druckmittelanschluß (13) und Rückschlagventil (14, 15, 18) freigibt und beim Ausbringen von Druckmittel aus der Druckmittelkammer des Arbeitszylinders vom Druckmittel aus der Druckmittelkammer (19) vom Auslaß (7) weg bewegt wird und die Verbindung zwischen Druckmittelanschluß (13) und Rückschlagventil (14,15,18) absperrt.

9. Einrichtung nach Anspruch 8, dadurch gekennzeichnet, daß das Rückschlagventil (14, 15, 18) und das Schnellentlüftungsventil (9, 11,--12) im Bereich der Kolbenstangendurchführung des Arbeitszylinders angeordnet sind.

10. Einrichtung nach einem der vorhergehenden Ansprüche, gekennzeichnet durch die folgenden Merkmale:
a) das Rückschlagventil (46, 47, 43) ist als eine vom Arbeitszylinder unabhängige Baueinheit ausgebildet und lösbar auf diesem angeordnet;
b) die mit der Druckmittelkammer (71) des Arbeitszylinders verbundene Kammer des Rückschlagventils (46, 47, 43) ist über eine Druckmittelleitung (40) an den Arbeitszylinder angeschlossen.

## Claims

1. Device for braking the final part of the stroke of the working piston (21) of a double-action working cylinder, which piston is provided with a piston rod (1, 36), having the following features:
a) one of the pressure-medium chambers (19) of the working cylinder is connected via a non-return valve (15, 14) to the associated pressure-medium connection (13) for the input and output of the pressure medium, the non-return valve (15, 14) being arranged in such a manner that it can be brought into the open position in the direction towards the pressure-medium chamber (19);
b) the pressure-medium chamber (19) is additionally connected directly to the pressure-medium connection (13) via a bore (8) provided with a restriction (6);
c) the non-return valve (15,14) is arranged and designed in such a manner that, when the pressure medium is output from the pressure-medium chamber (19), initially the non-return valve (14, 15) is opened and, after a predetermined position ot the working cylinder (21) has been reached, before the end of the stroke, the non-return valve (14, 15) is closed in order that the pressure medium displaced by the working piston (21) can initially flow substantially unhindered out through the open non-return valve (15, 14) and has to pass through the restriction (6) when the non-return valve is closed;
characterised by the following features:
d) the valve-closing member (15) of the non-return valve (15, 14) is loaded in the closing direction by a spring (18);
e) with the valve-closing member (15) is associated a permanent magnet (17) which cooperates with a structural unit (1, 36), which is associated with the working piston (21) and has different magnetic properties in the axial direction, in such a manner that, during the stroke, initially the spring-loaded valve-closing member (15) is held open by the magnetic force and the magnetic force is relieved as soon as the working piston (21) reaches the predetermined position before the end of the stroke.

2. Device according to claim 1, characterised by the following features:
a) the valve-closing member (15) of the non-return valve (14, 15, 18) is rigidly connected to a permanent magnet (17);
b) in order to move the permanent magnet (17), the structural unit (1, 36) is divided in the axial direction into an area (1) comprising magnetisable material, and an area (36) comprising non-magnetisable material, the area (36) comprising non-magnetisable material being opposite the permanent magnet (17) in a radially inwards direction when the working piston (21) is near the end position.

- 3. Device according to claim 2, characterised in that the structural unit is formed by the piston rod (1, 36).

4. Device according to claim 1, characterised by the following features:
a) an iron core (42) is located on the valve-closing member (46) of the non-return (46, 47, 43);
b) with the iron core (42) is associated a first permanent magnet (41) which can hold the valve-closing member (46), which is connected to the iron core (42), in the position raised from the valve seat (47) against the closing force of the spring (43);
c) with the working piston (66) is associated a second permanent magnet (69) which is arranged in such a manner that it relieves the holding force of the first permanent magnet (41) as the working pistion (66) approaches its end position.

5. Device according to claim 4, characterised in that the second permanent magnet (69) is located on the piston rod (38) of the working piston (⁶⁶)^{.}

6. Device according to any one of claims 1 to 5, characterised in that a device for braking the final part of the stroke of the working piston is associated with each of the two pressure-medium chambers (19, 22) of the working cylinder.

7. Device according to any one of the preceding claims, characterised in that the non-return valve (14, 15, 18)"can be brought into the open position against the force of a pressure spring (18).

8. Device according to any one of claims 1 to 6, characterised by the following features:
a) between the non-return valve (14,15,18) and the pressure-medium connection (13) is located a rapid relief valve (9, 11, 12);
b) the rapid relief valve (9, 11, 12) is designed and arranged in such a manner that, while the pressure medium is being input into the associated pressure-medium chamber (19) of the working cylinder, it closes an outlet (7), which is connected to the non-return valve (14, 15, 18) and leads to the atmosphere, and releases the connection between the pressure-medium connection (13) and the non-return valve (14, 15, 18), and, when pressure medium is output from the pressure-medium chamber of the working cylinder, is moved away from the outlet (7) by pressure medium from the pressure-medium chamber (19), and blocks the connection between the pressure-medium connection (13) and the non-return valve (14, 15,18).

9. Device according to claim 8, characterised in that the non-return valve (14, 15, 18) and the rapid relief valve (9, 11, 12) are arranged in the area in which the piston rod passes through the working cylinder.

10. Device according to any one of the preceding claims, characterised by the following features:
a) the non-return valve (46, 47, 43) is designed as a structural unit that is separate from the working cylinder and is detachably arranged on the latter;
b) the chamber of the non-return valve (46, 47, 43) that is connected to the pressure-medium chamber (71) of the working cylinder is connected to the working cylinder by way of a pressure-medium line (40).

## Revendications

1. Dispositif de freinage en fin de course du piston (21), muni d'une tige (1, 36) d'un vérin à double effet, présentant les particularités suivantes:
a) une des chambres (19) de fluide de pression du vérin est reliée au raccord de fluide de pression (13) correspondant par un clapet de non-retour (15, 14), qui est monté de façon à être amené dans la position d'ouverture, en direction de la chambre (19);
b) la chambre de fluide de pression (19) est reliée directement au raccord (13) par un alésage (8) muni d'un étrangleur (6);
c) le clapet de non-retour (15, 14) est réalisé et disposé de façon à s'ouvrir d'abord quand du fluide de pression s'échappe de la chambre (19) puis à se fermer quand le piston (21) atteint une position prédéterminée, avant l'extrémité de la course, de sorte que le fluide de pression refoulé par le piston (21) peut d'abord s'échapper pratiquement sans entrave par le clapet de non-retour (15, 14) ouvert, et doit passer dans l'étrangleur (6) quand le clapet de non-retour est fermé,
et caractérisé en ce que:
d) l'obturateur (15) du clapet de non-retour (15, 14) est chargé par un ressort (18) dans le sens de fermeture; et
e) un aimant permanent (17) est affecté à l'obturateur (15) et interagit avec une unité constructive (1, 36) affectée au piston (21) et présentant dans le sens axial des propriétés magnétiques différentes, de sorte que l'obturateur (15) chargé par ressort est d'abord maintenu pendant la course dans la position d'ouverture, par la force magnétique, et cette dernière est supprimée dès que le piston (21) atteint la position prédéterminée avant l'extrémité de la course.

2. Dispositif selon revendication 1, caractérisé en ce que:
a) l'obturateur (15) de clapet de non-retour (14, 15, 18) est solidaire d'un aimant permanent (17); et
b) pour le déplacement de l'aimant permanent (17), l'unité constructive (1, 36) est divisée axialement en une zone (1) constituée dans un matériau magnétisable et une zone (2) constituée par un matériau non magnétisable, la zone (36) étant située en regard de l'aiment permanent (17), radialement à l'intérieur et au voisinage de la position limite du piston (21).

3. Dispositif selon revendication 2, caractérisé en ce que l'unité constructive est constituée par la tige (1, 36) du piston.

4. Dispositif selon revendication 1, caractérisé en ce que:
a) un noyau de fer (42) est disposé sur l'obturateur(46) du clapet de non-retour (46,47,43);
b) un premier aimant permanent (41) est affecté au noyau de fer (42) et peut maintenir l'obturateur (46) solidaire dudit noyau (42) dans la position soulevée par rapport au siège (47), contre la force de fermeture exercée par le ressort (43); et
c) un second aimant permanent (69) est affecté au piston (66) et disposé de façon à supprimer la force de maintien du premier aimant permanent (41) quand le piston (66) se rapproche de sa position limite.

5. Dispositif selon revendication 4, caractérisé en ce que le second aimant permanent (69) est monté sur la tige (38) du piston (66).

6. Dispositif selon une quelconque des revendications 1 à 5, caractérisé en ce qu'un dispositif de freinage du piston en fin de course est affecté à chacune des deux chambres (19, 22) de fluide de pression du vérin.

. 7. Dispositif selon une quelconque des revendications 1 à 6, caractérisé en ce que le clapet de non-retour (14, 15, 18) peut être amené dans la position d'ouverture contre la force exercée par un ressort de compression (18).

8. Dispositif selon une quelconque des revendications 1 à 6, caractérisé en ce que:
a) une soupape de purge rapide (9, 11, 12) est disposée entre le clapet de non-retour (14, 15, 18) et le raccord (13) de fluide de pression; et
b) la soupape de purge rapide (9, 11, 12) est réalisée et disposée de façon à fermer, quand du fluide de pression est introduit dans la chambre (19) du vérin qui lui est affectée, un orifice de sortie (7) relié au clapet de non-retour (14, 15, 18) et débouchant à l'air libre et à établir la liaison entre le raccord (13) de fluide de pression et le clapet de non-retour (14,15,18), et quand du fluide de pression est refoulé de la chambre du vérin, à éloigner la chambre (19) de l'orifice de sortie (7) et interrompre la liaison entre le raccord (13) de fluide de pression et le clapet de non-retour (14, 15,18).

9. Dispositif selon revendication 8, caractérisé en ce que le clapet de non-retour (14, 15, 18) et la soupape de purge rapide (9, 11, 12) sont disposés au voisinage du passage de la tige de piston dans le corps du vérin.

10. Dispositif selon une quelconque des revendications 1 à 9, caractérisé en ce que:
a) le clapet de non-retour (46, 47, 43) est réalisé sous forme d'une unité constructive, indépendante du vérin et monté de façon amovible sur ce dernier; et
b) la chambre du clapet de non-retour (46, 47, 43), reliée à la chambre (71) du vérin, est reliée par une canalisation (40) de fluide de pression au vérin.
